# FASCICULE DE BREVET EUROPEEN

(11) **EP 3 094 844 B1**
(45) Date de publication et mention de la délivrance du brevet: **30.10.2019**
(21) Numéro de dépôt: 15702533.9
(22) Date de dépôt: 08.01.2015
(51) Int. Cl.: F02B 67/06

(54) **SYSTÈME DE DISTRIBUTION POUR MOTEUR BICYLINDRE**
VERTEILUNGSSYSTEM FÜR EINEN ZWEIZYLINDERMOTOR
DISTRIBUTION SYSTEM FOR A TWO-CYLINDER ENGINE

(30) Priorité: 13.01.2014 FR 1450234
(43) Date de publication de la demande: 23.11.2016
(73) Titulaire: RDMO, 49610 Les Garennes sur Loire (FR)
(72) Inventeur: MIDY, Olivier, F-49190 Rochefort sur Loire (FR)
(74) Mandataire: IP Trust
(86) Numéro de dépôt international: PCT/FR2015/050027
(87) Numéro de publication internationale: WO 2015/104496

(56) Documents cités:
- EP-A2- 1 717 425
- WO-A1-97/15486
- DE-A1-102011 082 564
- GB-A- 2 392 476
- JP-A- H09 242 510
- JP-A- 2005 171 945
- JP-U- H0 228 502
- US-A- 2 749 893
- US-A- 3 502 059
- US-A1- 2007 056 544
- US-A1- 2007 234 981
- US-B1- 7 597 077

## Description

### Domaine de l'invention

La présente invention concerne le domaine des moteurs bicylindre, notamment des moteurs de type bicylindre à plat (« flat-twin ») à arbre à came logé dans la culasse.

Ces moteurs comportent de manière connue deux haut-moteur séparées. Chaque haut-moteur comprend l'ensemble cylindre-piston-culasse ainsi que l'entraînement de la distribution.

### Etat de la technique

On connaît par exemple dans l'état de la technique le brevet américain US2749893 décrivant un premier exemple de moteur bicylindre de type « boxer » avec deux arbres contre-rotatifs à couples coniques. L'arbre du vilebrequin entraîne un arbre intermédiaire muni de deux pignons à taille conique. Chaque pignon entraîne un arbre par l'intermédiaire d'un couple conique. Ces arbres sont disposés perpendiculairement au vilebrequin, dans deux plans décalés.

Chacun de ces arbres entraîne l'arbre à came d'échappement par un couple conique. Un autre arbre, perpendiculaire à l'axe intermédiaire et à l'axe du vilebrequin, entraine l'arbre à came d'admission.

Le brevet anglais GB2392476 décrit un autre exemple de moteur multicylindre comprenant une distribution dans le plan médian des cylindres. Cette solution est incompatible avec un moteur bicylindre.

Le brevet européen EP1717425 décrit un moteur à combustion interne présentant plusieurs rangées de cylindres en V, avec un mécanisme d'entraînement des soupapes par deux arbres fous. Le premier arbre fou est destiné à entraîner l'arbre à cames des soupapes de la première rangée, par une première courroie. Le second arbre fou entraine l'arbre à cames des soupapes da la secondes rangée par une seconde courroie.

Ce système mixte d'entrainement des arbres à came permet aux culasses d'être plus courtes et plus compactes. Un arbre intermédiaire est entraîné par le vilebrequin par engrenages. Une chaîne relie l'arbre intermédiaire au pignon double logé dans la culasse qui entraine à son tour les arbres à came. Les chaînes reçoivent des patins de guidage avec tendeur.

Le vilebrequin entraîne un arbre intermédiaire d'équilibrage sur lequel se prennent les deux pignons (de part et d'autre de l'arbre car pour avoir des pièces haut-moteur identiques -culasse, cylindre-, il faut les monter à l'envers pour le cylindre arrière) de la distribution, Comme sur tout moteur à cycle 4 temps, les arbre à cames doivent tourner à la moitié de la vitesse du vilebrequin. Il en ressort, avec une commande par chaîne, un pignon d'arbre à came en tête d'un diamètre double de celui solidaire du vilebrequin. Le diamètre du pignon du vilebrequin étant directement lié au diamètre intérieur des paliers (tourillons).

L'architecture comprend une cascade de pignons. C'est assez lourd et complexe à monter car il faut régler le jeu entre pignon en tenant compte de l'écrasement de tous les joints... Reste une solution mixte que les ingénieurs de Suzuki ont retenu avec une chaîne entraînée depuis un arbre intermédiaire (qui entraîne directement le rotor de pompe à eau, fixé en bout) et qui tourne à demi-vitesse du vilebrequin jusqu'à un pignon fou (à hauteur du plan de joint de culasse) avec ensuite un pignon qui répartit le mouvement, inversé, sur les deux pignons des arbres à cames qui intègrent un rattrapage de jeu et un ressort d'amortissement des chocs. Les pignons peuvent donc être beaucoup plus petits qu'une roue dentée traditionnelle.

Les engrenages d'arbre à came et les pignons de la transmission primaire sont en deux parties avec un ressort pour éliminer le jeu et réduire le bruit mécanique

De plus le système de tension de chaîne pose moins de problème, les chaînes étant moins longues. Suzuki a installé un tendeur avec une vis de blocage à double pas (à gauche en bout et à droite sur la portée de serrage) qui permet de maintenir le tendeur comprimé pour son montage. La course réduite permet aussi de diminuer la hauteur des cylindres et accentue la compacité du bloc. DE10 2011 082 564 montre sur la Fig. 3 un moteur bicylindre selon le préambule de la revendication 1, dans lequel N=1 et M=2.

### Inconvénients de l'art antérieur

Les solutions connues dans l'art antérieur mettent en œuvre un nombre important de composants mécaniques, différents pour chacun des haut-moteurs. Ceci augmente le coût de fabrication et de maintenance du moteur.

### Solution apportée par l'invention

L'objet de la présente invention est de remédier à ces inconvénients en proposant, selon son acception la plus générale, un moteur bicylindre selon la revendication 1.

La solution apportée par l'interposition d'un étage primaire comprenant deux arbres contre-rotatifs permet de symétriser totalement les deux haut-moteurs, et d'utiliser des composants de transmission identiques pour l'un et l'autre des haut-moteurs. Dans l'art antérieur, il est nécessaire de concevoir pour chacun des haut-moteurs des composants mécaniques spécifiques.

Chacun desdits moyens d'entraînement présente un plan longitudinal médian situé, par rapport au plan médian du moteur, à l'opposé du plan longitudinal passant par le maneton du haut-moteur comprenant la culasse considérée.

De préférence, ledit étage primaire comprend un pignon fou entraîné par un pignon solidaire du vilebrequin, ledit pignon fou entraînant un premier arbre de distribution, le second de distribution comprenant un pignon entraîné par un pignon solidaire dudit premier arbre de distribution.

Avantageusement, chacun desdits moyens de transmission comprend un pignon solidaire de l'arbre de distribution, une chaine de distribution, au moins un arbre à came entraînés par un pignon, ainsi que des moyens de tension de ladite chaîne, lesdits composants étant identiques pour l'un et l'autre desdits moyens de distribution.

Selon un premier mode de réalisation, l'un au moins desdits arbres de distribution entraîne en outre une pompe à huile.

Selon une deuxième mode de réalisation, l'un au moins desdits arbres de distribution entraîne en outre une pompe à eau.

Selon l'invention, l'étage primaire assure un réduction avec un rapport 1/N, et en ce que lesdits moyens d'entraînement assure une réduction avec un rapport 1/M, avec N compris entre 1,5 et 2,5 le rapport de réduction global étant de 1/2.

Selon une variante de réalisation avantageuse, les axes de symétrie desdites culasses sont parallèles.

### Description détaillée d'un exemple non limitatif de réalisation

L'invention sera mieux comprise à la lecture de la description d'un exemple de réalisation non limitatif se référant aux dessins annexés où :
- la figure 1 représente une vue de trois-quarts avant d'un moteur selon l'invention
- la figure 2 représente une vue schématique de dessus dudit moteur
- la figure 3 représente une vue schématique de face dudit moteur.

Le moteur selon l'invention comprend de façon connu un haut-moteur avant (1) et haut-moteur arrière (2). Dans l'exemple décrit, les haut-moteurs (1, 2) sont alignés, pour former une architecture de type bicylindre à plat incliné d'un angle de 25° par rapport à l'axe horizontal.

Entre les deux haut-moteurs (1, 2) est logé le bas-moteur (3) comprenant le vilebrequin (4). Les bielles (5, 6) sont décalées latéralement, symétriquement par rapport au plan longitudinal médian du moteur. Elles supportent les pistons (7, 8).

Chaque haut-moteur (1, 2) comprend un arbre à came d'échappement (9, 9') et un arbre à came d'admission (10, 10'). Ces arbres à came (9, 10 ; 9', 10') sont solidaires des pignons respectivement (11, 12 ; 11', 12') entraînés par une chaîne respectivement (13, 13').

Chacune des chaînes (13, 13') est entraînée en amont par un pignon d'arbre primaire (14, 14'). La tension et le guidage sont assurés par un patin fixe (15, 15') et par un patin mobile (16, 16').

Le patin mobile (16, 16') est pressé contre la chaîne (13, 13') par un tendeur hydraulique non représenté.

Les paires de composants mécaniques des deux haut-moteurs (1, 2) sont identiques :
- les arbres à came d'échappement 9 et 9' sont strictement identiques
- les arbres à came d'admission 10 et 10' sont strictement identiques
- les pignons 11 et 11' ainsi que les pignons 12 et 12' sont strictement identiques
- les chaînes 13 et 13' sont strictement identiques
- les patins fixes (15, 15') ainsi que les patins mobile (16, 16) sont strictement identiques.

Le bas-moteur (3) comprend un vilebrequin (4) supportant un pignon menant de distribution (17). Ce pignon menant (17) présente 26 dents. Il entraîne un pignon fou (18) présentant, dans l'exemple décrit 36 dents.

Ce pignon fou (18) entraîne lui-même le pignon d'arbre avant (19) présentant N dents, dans l'exemple décrit 36 dents.

Ce pignon d'arbre avant (19) entraîne à son tour le pignon d'arbre arrière (20) présentant le même nombre de dents, dans l'exemple décrit 36 dents.

L'arbre avant (21) comporte un pignon de chaine menant avant (14) présentant N/2 dents, dans l'exemple décrit 18 dents.

De même, pour le bas-moteur arrière, l'arbre arrière (21') comporte un pignon de chaine menant arrière (14') présentant N/2 dents, dans l'exemple décrit 18 dents.

Les chaînes (13, 13') s'enroulent sur les pignons menant (14, 14') et entraînent les pignons d'arbre à came d'échappement (11, 11') et d'admission (12, 12') des culasses avant et arrière.

Il est noté que dans la description propose une distribution par chaîne, mais que ce terme englobe toutes les alternatives connues, telles qu'une courroie de transmission.

La figure 2 représente une vue de dessus. Le moteur présente un plan médian longitudinal (23) principal, vertical correspond au plan médian de la motocyclette.

Le piston (7) et la bielle avant (5) montée sur un maneton présentent un plan médian longitudinal (24) décalé latéralement par rapport au plan médian longitudinal (23) principal d'un distance N correspondant à la moitié de l'épaisseur du volant central (25) du vilebrequin (4) et de la demie épaisseur du maneton.

Le piston (8) et la bielle (6) arrière montée sur un second maneton présentent un plan médian longitudinal (26) décalé latéralement, du coté opposé du plan médian longitudinal (24), par rapport au plan médian longitudinal (23) principal d'une distance N correspondant à la moitié de l'épaisseur du volant central (25) du vilebrequin (4) et de la demie épaisseur du maneton.

Le plan médian longitudinal (27) de la chaîne de distribution avant (13) est situé du coté opposé du plan médian (24), relativement au plan médian principal (23). Ce positionnement permet de réduire l'encombrement latéral du moteur et de loger les organes de distribution avant dans l'espace disponible du fait du décalage du haut-moteur avant par rapport au plan médian principal (23).

Le plan médian longitudinal (28) de la chaîne de distribution arrière (13') est situé du coté opposé du plan médian (26), relativement au plan médian principal (23). Ce positionnement permet de réduire l'encombrement latéral du moteur et de loger les organes de distribution arrière dans l'espace disponible du fait du décalage du haut-moteur arrière par rapport au plan médian principal (23).

Les arbres contre-rotatifs avant (21) et arrière (22) sont configurés pour que les pignons (14, 14') soient respectivement dans les plans (27, 28).

Le point d'intersection entre l'axe de l'arbre avant (14) et du plan médian (27) est symétrique au point d'intersection entre l'axe de l'arbre arrière (14') et du plan médian (28) par rapport au centre de symétrie du bas-moteur défini par l'intersection entre l'axe du vilebrequin (4) et le plan médian principal (23).

De même, dans l'exemple d'un moteur bicylindre à plat, le haut-moteur avant (1) est symétrique axialement au haut-moteur (2) par rapport à un axe (29) compris dans le plan médian principal (23) et passant par l'axe du vilebrequin (4).

La figure 3 représente une vue de face du moteur.

## Revendications

1. Moteur bicylindre comprenant deux culasses séparées présentant chacune au moins un arbre à came, le moteur comprenant en outre deux moyens d'entraînement, chacun assurant la transmission du couple entre le vilebrequin (4) d'une part et l'un des arbres à came (9, 10 ; 9', 10') d'autre part, comprenant un étage primaire comprenant deux arbres (21, 22) contre-rotatifs, entrainés par ledit vilebrequin (4) et entraînant chacun l'un desdits moyens de transmission, lesdits deux moyens de transmission étant constitués de composants mécaniques identiques, chacun desdits moyens d'entraînement présentant un plan longitudinal médian (27, 28) situé, par rapport au plan médian du moteur (23), à l'opposé du plan longitudinal (24, 26) passant par le maneton du haut-moteur comprenant la culasse considérée, **caractérisé en ce que** l'étage primaire assure une réduction avec un rapport 1/N, et **en ce que** lesdits moyens d'entraînement assurent une réduction avec un rapport 1/M, avec N compris entre 1,5 et 2,5 le rapport de réduction global étant de 1/2.

2. Moteur bicylindre selon la revendication précédente, dans lequel ledit étage primaire comprend un pignon fou (18) entraîné par un pignon solidaire (17) du vilebrequin (4), ledit pignon fou (18) entraînant par l'intermédiaire d'un pignon (19) un premier arbre de distribution (21), le second arbre de distribution (22) comprenant un pignon (20) entraîné par ledit pignon solidaire (19) dudit premier arbre de distribution (21).

3. Moteur bicylindre selon l'une au moins des revendications précédentes, dans lequel chacun desdits moyens de transmission comprend un pignon solidaire de l'arbre de distribution (21, 22), une chaine de distribution (13, 13'), au moins un arbre à came (9, 9' ; 10, 10') entraînés par un pignon (11, 11' ; 12, 12'), ainsi que des moyens de tension de ladite chaîne, lesdits composants étant identiques pour l'un et l'autre desdits moyens de distribution.

4. Moteur bicylindre selon l'une au moins des revendications précédentes, dans lequel l'un au moins desdits arbres de distribution (21, 21') entraîne en outre une pompe à huile.

5. Moteur bicylindre selon l'une au moins des revendications précédentes, dans lequel l'un au moins desdits arbres de distribution (22, 22') entraîne en outre une pompe à eau.

6. Moteur bicylindre selon l'une au moins des revendications précédentes, dans lequel les axes de symétrie desdites culasses sont parallèles.

## Patentansprüche

1. Zweizylindermotor, der zwei separate Zylinderköpfe mit jeweils einer Nockenwelle umfasst, wobei der Motor des Weiteren zwei Antriebsmittel umfasst, die jeweils die Übertragung des Drehmoments zwischen der Kurbelwelle (4) einerseits und einer der Nockenwellen (9, 10; 9', 10') andererseits gewährleistet, der eine Primärstufe mit zwei gegenläufigen Wellen (21, 22) umfasst, die durch die Kurbelwelle (4) angetrieben werden und jeweils eines der Übertragungsmittel antreibt, wobei zwei Übertragungsmittel aus identischen mechanischen Bauteilen gebildet werden, wobei jedes der Antriebsmittel eine Längsmittelebene (27, 28) aufweist, die sich in Bezug auf die mittlere Ebene des Motors (23) entgegengesetzt der Längsebene (24, 26) befindet, die durch den Kurbelzapfen des Obermotors, welcher den Zylinderkopf umfasst, läuft, **dadurch gekennzeichnet, dass** die Primärstufe die Untersetzung in einem Verhältnis 1:N gewährleistet, und die Antriebsmittel eine Untersetzung in einem Verhältnis 1:M gewährleisten, wobei N zwischen 1,5 und 2,5 liegt und das Gesamtübersetzungsverhältnis 1:2 beträgt.

2. Zweizylindermotor nach dem vorhergehenden Anspruch, in dem die Primärstufe ein Freilaufritzel (18) umfasst, dass durch ein mit der Kurbelwelle (4) verbundenes Ritzel angetrieben wird, wobei das Freilaufritzel (18) über ein Ritzel (19) eine erste Steuerwelle (21) antreibt, wobei die zweite Steuerwelle (22) ein Ritzel (20) umfasst, das von dem Ritzel (19) angetrieben wird, das mit der ersten Steuerwelle (21) verbunden ist.

3. Zweizylindermotor nach mindestens einem der vorhergehenden Ansprüche, in dem jedes der Übertragungsmittel ein mit der Steuerwelle (21, 22) verbundenes Ritzel umfasst, eine Steuerkette (13, 13'), mindestens eine durch ein Ritzel (11, 11'; 12, 12') angetriebene Nockenwelle (9, 9'; 10, 10'), sowie Mittel zum Spannen der Kette, wobei die Bauteile in den jeweiligen Steuermitteln identisch sind.

4. Zweizylindermotor nach mindestens einem der vorhergehenden Ansprüche, in dem mindestens eine der Steuerwellen (21, 21') darüber hinaus eine Pumpe antreibt.

5. Zweizylindermotor nach mindestens einem der vorhergehenden Ansprüche, in dem mindestens eine der Steuerwellen (22,22') darüber hinaus eine Wasserpumpe antreibt.

6. Zweizylindermotoren nach mindestens einem der vorhergehenden Ansprüche, in dem die Symmetrieachsen der Zylinderköpfe parallel sind.

## Claims

1. A two-cylinder engine comprising two separate cylinder heads each having at least one camshaft, the engine further comprising two drive means, each for transmitting torque between the crankshaft (4) on the one hand and one of the camshafts (9, 10 ; 9', 10') on the other hand, comprising a primary stage comprising two counter-rotating shafts (21, 22), driven by said crankshaft (4) and each driving one of said transmission means, said two transmission means being formed by identical mechanical components, each of said drive means having a median longitudinal plane (27, 28) located, with respect to the median plane of the engine (23), opposite the longitudinal plane (24, 26) passing through the crankpin of the higher engine comprising the cylinder head considered, **characterized in that** the primary stage provides a reduction with a 1/N ratio, and **in that** said drive means provides a reduction with a 1/M ratio, with N between 1.5 and 2.5, with the overall reduction ratio being 1/2.

2. The two-cylinder engine according to the preceding claim, wherein said primary stage comprises an idler gear (18) driven by a pinion (17) integral with the crankshaft (4), said idler gear (18) driving a first timing shaft (21) through a pinion (19), the second timing shaft (22) comprising a pinion (20) driven by said idler gear (19) integral with said first timing shaft (21).

3. The two-cylinder engine according to at least one of the preceding claims, wherein each of said transmission means comprises a pinion integral with the timing shaft (21, 22), a timing chain (13, 13'), at least one camshaft (9, 9'; 10, 10') driven by a pinion (11, 11'; 12, 12'), as well as tension means for said chain, said components being identical for each of said timing means.

4. The two-cylinder engine according to at least one of the preceding claims, wherein at least one of said timing shafts (21, 21') further drives an oil pump.

5. The two-cylinder motor according to at least one of the preceding claims, wherein at least one of said timing shafts (22, 22') further drives a water pump.

6. The two-cylinder engine according to at least one of the preceding claims, wherein the axes of symmetry of said cylinder heads are parallel.
